# FASCICULE DE BREVET EUROPEEN

(11) **EP 0 890 182 B1**
(45) Date de publication et mention de la délivrance du brevet: **19.04.2000**
(21) Numéro de dépôt: 97902396.7
(22) Date de dépôt: 29.01.1997
(51) Int. Cl.: H01H 13/50

(54) **DISPOSITIF DE COMMANDE OU DE SIGNALISATION TEL QU'UN BOUTON-POUSSOIR**
STEUERVORRICHTUNG ODER SIGNALISIERUNGVORRICHTUNG WIE EINE DRUCKTASTE
CONTROL OR SIGNALLING DEVICE SUCH AS A PUSH-BUTTON

(30) Priorité: 02.02.1996 FR 9601463
(43) Date de publication de la demande: 13.01.1999
(73) Titulaire: Schneider Electric Industries SA, 92500 Rueil-Malmaison (FR)
(72) Inventeur: BENNI, Dominique, F-16600 Mornac (FR)
(74) Mandataire: Carias, Alain
(86) Numéro de dépôt international: FR9700171
(87) Numéro de publication internationale: WO9728552

(56) Documents cités:
- EP-A- 0 168 714
- CH-A- 554 130
- FR-A- 2 572 579
- GB-A- 2 009 832
- US-A- 5 230 422

## Description

La présente invention concerne un dispositif de commande ou de signalisation tel qu'un ensemble de bouton-poussoir, selon le préambule de la revendication 1, comme il est connu par example du document CH-A-554 130.

De tels dispositifs comportent d'une part un corps à engager dans un orifice d'une paroi de support, par exemple d'un panneau ou d'un pupitre, et d'autre part une embase qui porte de manière amovible au moins un bloc électrique, notamment un bloc de contacts, à l'aide de moyens d'assemblage associés à des faces d'assemblage réciproque et fréquemment constitués par des éléments d'encliquetage.

Les dispositifs connus de ce type n'offrent pas toujours la rigidité d'assemblage souhaitée et il est souhaitable de les perfectionner pour permettre à un monteur d'engager et de fixer sans difficulté le bloc de contacts sous l'embase ; de même, il est souhaitable de lui permettre éventuellement d'empiler facilement, mais là encore avec une bonne rigidité, un autre bloc de contacts sous le précédent.

L'invention a pour but de procurer au monteur une grande facilité d'assemblage d'un bloc de contacts sous une embase d'un dispositif de commande ou de signalisation électrique, de pair avec une bonne rigidité de l'assemblage ainsi obtenu.

Selon l'invention :
- le bloc électrique et l'embase comportent, à une extrémité de leurs faces d'assemblage réciproque, un bec rigide et un redan de forme complémentaire coopérant entre eux pour assurer le positionnement et le maintien du bloc,
- le bloc comporte, à l'autre extrémité de sa face d'assemblage à l'embase, un crochet sollicité par des moyens élastiques parallèlement à la face d'assemblage pour coopérer avec un logement d'accrochage ménagé dans l'embase.

Le crochet peut avantageusement être constitué par une pièce métallique en U dont les ailes sont sensiblement alignées avec les grandes parois latérales du bloc électrique. D'autre part, il peut être avantageux d'orienter dans le même sens le bec rigide et le crochet, ce qui diminue l'encombrement du bloc et en permet une pose plus intuitive, tandis que des éléments de forme coopérants peuvent avantageusement être prévus sur les faces d'assemblage de manière à éviter tout glissement du bloc par rapport à l'embase, consécutivement à un effort exercé sur le bloc électrique perpendiculairement à la paroi de support du dispositif.

La description qui va être faite à présent d'un mode de réalisation de l'invention, en regard des dessins annexés, explicite les avantages et résultats de celle-ci.

La figure 1 est une élévation en coupe d'un ensemble de bouton-poussoir conforme à l'invention.

La figure 2 est une vue de dessous en perspective d'un empilage de deux blocs de contacts assemblés à une embase dans un ensemble selon la figure 1.

La figure 3 est une vue en coupe partielle et éclatée de l'empilage de la figure 2 selon le plan III-III.

La figure 4 est une vue éclatée partielle selon la flèche F de l'empilage de la figure 2.

La figure 5 montre une vue en perspective éclatée d'un détail du bloc de contacts.

La figure 6 montre à plus grande échelle un détail de la figure 1.

Le dispositif de commande ou de signalisation électrique illustré sur les figures est un bouton-poussoir comportant un corps 10 muni d'une tête 11 et d'une partie tubulaire 12 d'axe X1 et de diamètre inférieur à la largeur de la tête. Celle-ci est posée avec éventuellement un joint et/ou une étiquette non représentés sur une face externe 13a d'une paroi mince de support 13, par exemple métallique, qui appartient à une enveloppe telle qu'un pupitre, une armoire,.. . La paroi 13 est orientée selon un plan S perpendiculaire à X1 et comprend un orifice 13b dans lequel s'engage avec jeu la partie tubulaire 12 du bouton-poussoir, cette partie logeant par exemple la queue mobile de poussée du bouton.

Une embase 20 à contour général polygonal, de préférence rectangulaire, est associée au bouton-poussoir au revers de la paroi 13, c'est-à-dire du côté de la face interne 13c de la paroi 13, pour porter de manière amovible des blocs électriques détachables 30 tels que des blocs de contacts interrupteurs, des blocs de voyant ou des blocs auxiliaires. L'embase est mise en place sur la partie tubulaire 12 et en est rendue solidaire par des éléments de forme coopérant entre eux, par exemple par emboîtement ou encliquetage, pour empêcher l'extraction de l'embase dans la direction X1. L'embase 20 offre une ouverture centrale 21 (voir figure 2) pour le libre passage de la partie tubulaire 12 du bouton-poussoir et elle est d'autre part ancrée contre la face interne 13c de la paroi 13 au moyen d'un coulisseau d'accrochage 22 sollicité par une vis de manoeuvre non représentée. Un élément 14 du bouton poussoir, mobile selon la direction X1, coopère avec un doigt d'actionnement propre au bloc électrique.

Le bloc de contacts 30 comporte un boîtier prismatique 31 en matière isolante présentant du côté de l'embase une face 32 d'assemblage à celle-ci, d'où émerge le doigt d'actionnement 31a ; le boîtier présente du côté opposé une face de connexion 33 pour l'accès d'un outil, via des orifices 34a,34b ménagés dans cette face 33, à des vis ou autres éléments de connexion 35 pour des conducteurs de câblage. Les conducteurs peuvent en effet être introduits latéralement par des orifices 36a,36b ménagés dans de petites faces latérales 37a,37b du boîtier ; celui-ci présente enfin de grandes faces latérales planes 38,39.

L'embase 20 est en matière métallique ou plastique ; elle est prévue pour porter plusieurs blocs de contacts 30, au nombre de trois ou plus, accolés côte à côte par leurs grandes faces latérales. Chaque bloc de contacts 30 présente sur sa face d'assemblage 32 qui est allongée et de forme générale rectangulaire et aux deux extrémités de celle-ci, c'est-à-dire vers ses petits côtés, un bec rigide 40 et un crochet 50 mobile selon la direction Y. L'embase 20 présente des joues de guidage 28a coopérant avec les grandes faces latérales 38,39 du bloc 30 pour faciliter l'engagement du bec dans une ouverture 24 de l'embase et des parois de guidage 28b délimitant latéralement l'ouverture et coopérant avec les facettes latérales du bec.

Le bec rigide 40 possède une extrémité libre 40a s'éloignant du crochet 50 et il est orienté selon une direction Y qui est parallèle au plan S et aux grandes faces latérales du boîtier ; le bec 40 comprend une zone d'appui 41 sensiblement parallèle à S et coopérant avec un épaulement correspondant de retenue 23 ménagé avec une forme complémentaire de celle du bec dans l'ouverture 24 de l'embase.

Le crochet mobile 50 est orienté selon la même direction Y et dans le même sens pour coopérer avec un logement d'accrochage 25 prévu dans l'embase 20. Il comprend à cet effet à son extrémité libre 50a un bord oblique 51 qui coopère avec une face inclinée 26 du logement 25. L'inclinaison du bord 51 et de la face 26 autorise un rattrapage de jeu ; en outre, elle est telle que la partie reprise par le crochet 50 des efforts communiqués par le poussoir du bouton au bloc de contacts 30 tend à repousser celui-ci vers la droite. Donc pour empêcher une éventuelle extraction du bloc de contacts hors de l'embase par glissement quand on exerce une pression sur le bouton-poussoir, le bloc 30 présente en saillie par rapport à sa face d'assemblage 32 au moins un ergot 32a, par exemple deux tels ergots, qui se logent dans au moins une forme en creux 27a prévue dans une face d'accouplement 27 de l'embase ; il va de soi que l'on peut prévoir à la place des éléments 27a, 32a d'autres éléments de forme analogues agencés pour éviter le désengagement du bloc vis-à-vis de l'embase sous l'effet d'un glissement selon la direction Y. Le crochet 50 comprend d'autre part une zone oblique 52 qui coopère avec un rebord 27b de la face d'accouplement 27. Ceci permet le dégagement du crochet 50 par compression d'un ressort hélicoïdal 53 quand le crochet 50 s'applique contre la face d'accouplement 27. On peut remarquer que le bec 40 et le crochet 50 font saillie d'une hauteur comparable h par rapport à la face d'assemblage 32.

Le crochet 50 se présente (voir figure 5) sous la forme d'une pièce métallique en U dont l'âme 54 est plate et dont les ailes 55,56 constituent les éléments d'accrochage dotés des bords obliques 51 et faces inclinées 52. Il convient de noter que les ailes 55,56 sont avantageusement alignées ou sensiblement alignées avec les grandes parois latérales 38,39 du bloc et coopèrent avec des parois de guidage 29 prévues dans des dégagements latéraux 29a de l'embase. L'âme 54 est prolongée vers l'intérieur du bloc par une queue plate de guidage 54a qui est glissée dans une fente 60 prévue vers la face d'assemblage 32 du boîtier 31 et qui maintient latéralement le ressort de rappel 53. Le boîtier se compose de préférence d'un corps de boîtier 31a et d'un couvercle 31b ; la fente 60 est ménagée dans le corps de boîtier 31a elle est ouverte latéralement (perpendiculairement à la direction Y) en 61 et elle peut être fermée par l'assemblage du couvercle 31b du boîtier sur le corps 31a.

La petite face latérale 37b du boîtier située du côté du crochet 50 comprend un pan oblique 62 situé entre deux éléments de paroi 63 de manière à offrir un passage incliné à un outil de manoeuvre du crochet 50 ; la pointe de l'outil est guidée par les éléments de paroi 63 et coopère avec une ouverture 57 de l'âme 54 du crochet.

Du côté de sa face de connexion 33, le boîtier du bloc de contacts 30 présente des moyens de couplage avec un bloc sous-jacent. Ces moyens comprennent d'une part un épaulement plan 70 similaire à l'épaulement 23 de l'ouverture 24 de l'embase et d'autre part un logement d'accrochage 71 à face inclinée 72 similaire à la face inclinée 26 du logement 25 de l'embase. Il convient de remarquer que l'épaulement de retenue 70 et la face inclinée 72 sont ménagés respectivement dans l'orifice 34a d'accès à une vis de connexion 35 et dans des dégagements 38a,39a prévus dans les grandes faces latérales 38,39 du boîtier 31. Au moins un orifice 73 est prévu pour loger les ergots 32a du bloc sous-jacent. On réalise de cette façon un empilage des blocs de contacts par des moyens très simples, qui néanmoins assurent une rigidité suffisante d'assemblage tout en étant situés dans le gabarit en largeur des blocs.

Il convient de remarquer que le bec rigide 40 a son extrémité libre 40a située à l'opposé du crochet 50 ; il peut aussi avoir son extrémité libre disposée vers le crochet 50. La solution décrite a cependant l'avantage d'être moins encombrante et de permettre une pose plus intuitive du bloc de contacts dans l'embase.

## Revendications

1. Dispositif de commande ou de signalisation électrique tel qu'un ensemble de bouton-poussoir comportant d'une part un corps (10) à engager dans un orifice d'une paroi (13) et d'autre part une embase (20) qui porte de manière amovible au moins un bloc électrique (30), notamment un bloc de contacts, à l'aide de moyens d'assemblage, associés à des faces (27), (32) d'assemblage réciproque, ledit bloc électrique comprenant, à une première extrémité de sa face d'assemblage (32), un crochet mobile (50) sollicité par des moyens élastiques (53) et coopérant avec un logement d'accrochage (25) ménagé dans l'embase (20) selon un axe de poussée (X1), *caractérisé par le fait que :*
- le bloc électrique (30) comporte, à une deuxième extrémité de sa face d'assemblage (32) à l'embase, un bec rigide (40) pour coopérer avec un épaulement de retenue (23) de forme complémentaire ménagé dans l'embase afin d'assurer le positionnement et le maintien du bloc,
- l'extrémité libre (40a) du bec rigide (40) et l'extrémité libre (50a) du crochet mobile (50) prévus vers la face d'assemblage (32) du bloc électrique (30) sont orientées dans le même sens parallèlement à ladite face d'assemblage,
- le bloc électrique (30) et l'embase (20) présentent des éléments de forme coopérant, agencés pour empêcher un glissement du bloc relativement à l'embase parallèlement à leurs faces d'assemblages (32, 27).

2. Dispositif selon la revendication 1, *caractérisé par le fait que* le crochet (50) est en forme de U à deux ailes d'accrochage (55, 56) sensiblement alignées avec des grandes parois latérales (38, 39) du bloc électrique.

3. Dispositif selon la revendication 2, *caractérisé par le fait que* les ailes (55, 56) du crochet coopèrent avec des parois de guidage (29) propres à l'embase (20) pour contribuer au maintien du bloc électrique.

4. Dispositif selon la revendication 2, *caractérisé par le fait que* le crochet (50) est mobile parallèlement à la face d'assemblage (32) et présente une âme (54) prolongée vers l'intérieur du bloc par une queue plate de guidage (54a) coopérant avec une fente (60) du bloc et maintenant un ressort de rappel (53).

5. Dispositif selon la revendication 2, *caractérisé par le fait que* le bloc (30) présente, du côté du crochet (50), une petite face latérale (37b) comprenant un pan oblique (62) situé entre deux éléments de paroi (63) de manière à offrir un passage incliné à un outil de manoeuvre du crochet (50), la pointe de cet outil étant guidée par les éléments de paroi (63) et coopérant avec une ouverture (57) de l'âme (54) du crochet.

6. Dispositif selon la revendication 1, *caractérisé par le fait que* le bloc électrique (30) comporte, du côté opposé à sa face d'assemblage (32), une face de connexion (33) pour l'accès à des éléments de connexion (35), cette face de connexion présentant au moins un logement d'accrochage (71) pour le crochet (50) d'un bloc sous-jacent et un épaulement de retenue (70) pour le positionnement et le maintien du bec rigide (40) du bloc sous-jacent.

7. Dispositif selon la revendication 6, *caractérisé par le fait que* l'épaulement (70) prévu sur la face d'assemblage (32) du bloc électrique est ménagé dans un orifice d'accès (34a) d'une borne de connexion du bloc.

8. Dispositif selon la revendication 1, *caractérisé par le fait que* l'embase (20) présente des joues de guidage (28a) coopérant avec des grandes faces latérales (38, 39) du bloc électrique du côté du bec rigide (40) et des parois de guidage (28b) coopérant avec des facettes latérales du bec rigide.

## Patentansprüche

1. Elektrische Steuer- oder Signalisierungsvorrichtung wie eine Drucktasten-Baugruppe, mit einerseits einem in eine Öffnung einer Wand (13) einzufügendem Körper (10) und andererseits einem Sockel (20), der abnehmbar mindestens einen Elektroblock (30), insbesondere einen Kontaktblock, trägt, mittels Montagemitteln, die jeweiligen Montageflächen (27), (32) zugeordnet sind, wobei der besagte Elektroblock an einem ersten Ende seiner Montagefläche (32) einen mobilen Haken (50) umfasst, der von Federmitteln (53) beaufschlagt wird und mit einer Einhakaufnahme (25) zusammenwirkt, die im Sockel (20) nach einer Schubachse (X1) vorgesehen ist, dadurch gekennzeichnet, dass :
- der Elektroblock (30) an einem zweiten Ende seiner Montagefläche (32) am Sockel einen starren Ansatz (40) aufweist, um mit einem Schulterstück (23) von ergänzender Form, das im Sockel vorgesehen ist, zusammenzuwirken, um die Positionierung und das Festhalten des Blocks zu gewährleisten,
- das freie Ende (40a) des starren Ansatzes (40) und das freie Ende (50a) des mobilen Hakens (50), die in Richtung der Montagefläche (32) des Elektroblocks (30) vorgesehen sind, nach der gleichen Richtung parallel zur besagten Montagefläche ausgerichtet sind,
- der Elektroblock (30) und der Sockel (20) Elemente von zusammenwirkender Form aufweisen, um ein Gleiten des Blocks in Bezug auf den Sockel parallel zu ihren Montageflächen (32, 27) zu vermeiden.

2. Vorrichtung nach Anspruch 1, dadurch gekennzeichnet, dass der Haken (50) U-förmig mit zwei Einhakschenkeln (55, 56) ist, die etwa mit grossen Seitenwänden (38, 39) des Elektroblocks ausgerichtet sind.

3. Vorrichtung nach Anspruch 2, dadurch gekennzeichnet, dass die Schenkel (55, 56) des Hakens mit Führungswänden (29) des Sockels (20) zusammenwirken, um zum Festhalten des Elektroblocks beizutragen.

4. Vorrichtung nach Anspruch 2, dadurch gekennzeichnet, dass der Haken (50) parallel zur Montagefläche (32) mobil ist und eine Seele (54) aufweist, die ins Innere des Blocks von einem flachen Führungsansatz (54a) verlängert wird, der mit einem Schlitz (60) des Blocks zusammenwirkt und eine Rückstellfeder (53) festhält.

5. Vorrichtung nach Anspruch 2, dadurch gekennzeichnet, dass der Block (30) auf der Seite des Hakens (50) eine Schmalseite (37b) umfasst, mit einer schrägen Fläche (62) zwischen zwei Wandelementen (63) für eine geneigte Durchführung eines Bedienungswerkzeugs des Hakens (50), wobei die Spitze dieses Werkzeugs von den Wandelementen (63) geführt wird und mit einer Öffnung (57) der Seele (54) des Hakens zusammenwirkt.

6. Vorrichtung nach Anspruch 1, dadurch gekennzeichnet, dass der Elektroblock (30) auf der seiner Montagefläche (32) gegenüberliegenden Seite eine Anschlussfläche (33) für den Zugriff auf Anschlusselemente (35) umfasst, wobei diese Anschlussfläche mindestens eine Einhakaufnahme (71) für den Haken (50) eines darunterliegenden Blocks sowie ein Schulterstück (70) für die Positionierung und das Festhalten des starren Ansatzes (40) des darunterliegenden Blocks aufweist.

7. Vorrichtung nach Anspruch 6, dadurch gekennzeichnet, dass das an der Montagefläche (32) des Elektroblocks vorgesehene Schulterstück 70 in einer Zugriffsöffnung (34a) einer Anschlussklemme des Blocks angeordnet ist.

8. Vorrichtung nach Anspruch 1, dadurch gekennzeichnet, dass der Sockel (20) Führungsbacken (28a) aufweist, die mit Breitseiten (38, 39) des Elektroblocks auf der Seite des starren Ansatzes (40) zusammenwirken, und Führungswände (28b), die mit seitlichen Facetten des starren Ansatzes zusammenwirken.

## Claims

1. Electrical control or signalling device such as a push-button assembly comprising firstly a body (10) that fits into an orifice in a wall (13) and secondly a socket (20) that provides removable support for at least one electrical block (30), particularly a contact block, using assembly means, associated with corresponding assembly faces (27), (32), with said electrical block comprising at one end of its assembly face (32), a mobile hook (50) acted upon by elastic means (53) and working together with a latching housing (25) formed in the socket (20) according to a thrust direction (X1), characterised in that :
- the electrical block (30) comprises, at the other end of its assembly face (32) at the socket, a rigid tenon (40) to work together with a retaining shoulder (23) of a complementary shape formed in the socket to position and hold the block in place,
- the free end (40a) of the rigid tenon (40) and the free end (50a) of the mobile hook (50) provided at the assembly face (32) of the electrical block (30) are oriented in the same direction parallel to said assembly face,
- the electrical block (30) and the socket (20) have elements that are specially shaped and arranged to prevent the block from sliding with respect to the socket parallel to their assembly faces (32, 27).

2. Device according to claim 1, characterised in that the hook (50) is U-shaped with two attachment flanges (55, 56) approximately parallel to the large side faces (38, 39) of the electrical block.

3. Device according to claim 2, characterised in that the flanges (55, 56) of the hook work together with the guide walls (29) specific to the socket (20) to help hold the electrical block in place.

4. Device according to claim 2, characterised in that the hook (50) can move parallel to the assembly face (32) and has a web (54) that extends towards the inside of the block by a flat guide rod (54a) working together with a slit (60) in the block, and holding a return spring (53) in place.

5. Device according to claim 2, characterised in that the block (30) has, on the side of the hook (50), a small side face (37b) comprising an oblique facet (62) located between two elements of the wall (63) in order to provide an inclined passage to a tool controlling the hook (50) with the tip of the tool guided by the wall elements (63) and working together with an opening (57) in the hook web (54).

6. Device according to claim 1, characterised in that the electrical block (30) comprises a connection face (33) on the side opposite its assembly face (32) to provide access to connection elements (35), with this connection face including at least one latching housing (71) for the hook (50) of a subjacent block and a retaining shoulder (70) to position and hold the rigid tenon (40) of the subjacent block in place.

7. Device according to claim 6, characterised in that the shoulder (70) provided on the assembly face (32) of the electrical block is formed in an orifice (34a) providing access to a block connection terminal.

8. Device according to claim 1, characterised in that the socket (20) includes guide side plates (28a) working together with the large side faces (38, 39) of the electrical block on the side of the rigid tenon (40) and guide walls (28b) working together with the side faces of the rigid tenon.
